# EUROPÄISCHE PATENTSCHRIFT

(11) **EP 2 921 635 B1**
(45) Veröffentlichungstag und Bekanntmachung des Hinweises auf die Patenterteilung: **01.11.2017**
(21) Anmeldenummer: 15158202.0
(22) Anmeldetag: 09.03.2015
(51) Int. Cl.: E06B 7/26, E06B 3/46

(54) **SCHIEBEFENSTER ODER SCHIEBETÜR MIT EINEM DICHTELEMENT**
SLIDING WINDOW OR SLIDING DOOR WITH A SEALING ELEMENT
FENÊTRE COULISSANTE OU PORTE COULISSANTE COMPRENANT UN ÉLÉMENT D'ÉTANCHÉITÉ

(30) Priorität: 21.03.2014 DE 102014205287
(43) Veröffentlichungstag der Anmeldung: 23.09.2015
(73) Patentinhaber: ROTO FRANK AG, 70771 Leinfelden-Echterdingen (DE)
(72) Erfinder: Reich, Winfried, 73663 Berglen (DE)
(74) Vertreter: Kohler Schmid Möbus Patentanwälte

(56) Entgegenhaltungen:
- DE-A1- 10 160 802

## Beschreibung

Die Erfindung betrifft ein Schiebefenster oder eine Schiebetür mit einem relativ zu einer festen Einfassung verschiebbaren Schiebeflügel und einem weiteren Flügel.

Derartige Schiebefenster oder Schiebetüren sind zum Beispiel aus DE 101 60 802 A1 bekannt. Dabei kann der weitere Flügel ebenfalls als Schiebeflügel oder als drehöffenbarer Flügel ausgebildet sein. Wenn es sich um einen drehöffenbaren Flügel handelt, kann dessen vertikale Drehachse auf der dem Schiebeflügel zugewandten oder auf der dem Schiebeflügel abgewandten Seite angeordnet sein. Problematisch kann die Abdichtung zwischen dem Schiebeflügel und dem weiteren Flügel und einer Bodenschwelle sein. Insbesondere kann dies dann problematisch sein, wenn an dem Schiebeflügel ein Verbindungselement zur Verbindung des Schiebeflügels mit einem Laufwagen vorgesehen ist, welches in Richtung auf den weiteren Flügel vorsteht. Unter Umständen muss der weitere Flügel eine Ausnehmung aufweisen, um Raum für das Verbindungselement zu schaffen. In diesem Bereich kann keine zuverlässige Abdichtung mehr erfolgen.

Es ist denkbar, im unteren Bereich des Schiebefensters oder der Schiebetür, insbesondere im Bereich einer Bodenschwelle ein feststehendes Dichtelement vorzusehen, welches den problematischen Bereich abdichtet. Allerdings steht dieses Dichtelement dann bei geöffneten Flügeln nach oben vor und stellt eine Stolperfalle dar. Außerdem kann das Dichtelement leicht beschädigt werden.

Aufgabe der vorliegenden Erfindung ist es daher, die oben beschriebenen Nachteile zu beheben.

Gelöst wird diese Aufgabe erfindungsgemäß durch ein Schiebefenster oder eine Schiebetür gemäß Anspruch 1. Durch das Dichtelement, das am Schiebeflügel angeordnet ist, kann der oben beschriebene problematische Bereich abgedichtet werden. Dadurch, dass das Dichtelement am Schiebeflügel angeordnet ist, wird dieses bei geöffnetem Schiebeflügel mit dem Schiebeflügel verfahren, so dass kein Dichtelement im Bereich einer Bodenschwelle vorhanden ist, welches nach oben vorsteht und welches eine Stolperfalle darstellt oder beschädigt werden könnte.

Erfindungsgemäß ist das Dichtelement zumindest mittelbar an dem Laufwagen des Schiebeflügels oder einem Verbindungselement, das den Schiebeflügel und den Laufwagen verbindet, angeordnet. Somit muss das Dichtelement nicht unmittelbar mit einem Flügelholm des Schiebeflügels verbunden werden. Ein Laufwagen oder ein Verbindungselement können einfach modifiziert werden, so dass ein Dichtelement daran befestigt werden kann. Besondere Vorteile ergeben sich, wenn das Dichtelement über einen Adapter am Laufwagen angeordnet ist. Dadurch ist es möglich, das Dichtelement nachträglich über den Adapter am Laufwagen zu montieren. Insbesondere muss das Dichtelement nicht schon am Laufwagen montiert sein, wenn dieser am Schiebeflügel montiert wird. Eine Beschädigung des Dichtelements während der Montage des Laufwagens am Schiebeflügel oder während der Montage des Schiebeflügels am Schiebefenster kann somit vermieden werden.

Ganz besonders bevorzugt ist es, wenn das Dichtelement am Adapter lösbar befestigt ist. Dadurch kann das Dichtelement einfach ausgetauscht werden, sollte Verschleiß auftreten oder das Dichtelement aus anderen Gründen beschädigt werden.

Erfindungsgemäß weist das Dichtelement einen Befestigungsabschnitt und einen Dichtabschnitt auf. Dabei kann der Befestigungsabschnitt beispielsweise sehr kostengünstig aus einem Blech hergestellt werden. Ein Blech verleiht dem Befestigungsabschnitt auch die nötige Stabilität. Der Dichtabschnitt kann dagegen aus einem nachgiebigen und isolierenden Material ausgebildet sein, so dass eine gute Dichtungswirkung erzielt werden kann.

Insbesondere kann der Dichtabschnitt aus Kunststoff, Gummi oder einem anderen isolierenden Material ausgebildet sein. Wenn der Dichtabschnitt aus einem solchen Material ausgebildet ist, können Kältebrücken und damit die Bildung von Schwitz- und Kondenswasser im Bereich des Dichtelements vermieden werden.

Der Dichtabschnitt ist im Wesentlichen parallel zur Hauptebene des Schiebefensters oder der Schiebetür ausgerichtet. Insbesondere kann der Dichtabschnitt im Wesentlichen rechteckförmig ausgebildet sein und neben dem Schiebeflügel sowohl in Richtung des weiteren Flügels als auch nach oben gegenüber einem unteren Rahmenprofil oder einer Bodenschwelle vorstehen. Dadurch wird der Dichtabschnitt in dem Bereich angeordnet, in dem der weitere Flügel eine Ausnehmung aufweist und kein Dichtelement aufweisen kann. Somit kann eine zuverlässige Abdichtung des Schiebefensters oder der Schiebetür auch im Bereich, in dem der Schiebeflügel und ein weiterer Flügel aneinander stoßen, realisiert werden.

Wenn der Befestigungsabschnitt L-förmig ausgebildet ist, kann ein Schenkel dazu verwendet werden, um das Dichtelement besonders einfach am Laufwagen oder einem Verbindungselement zu befestigen. Der andere Schenkel des L-förmigen Befestigungsabschnitts kann vertikal nach oben zeigen, wobei daran der Dichtabschnitt angeordnet sein kann.

Gemäß einer besonders bevorzugten Ausgestaltung der Erfindung kann ein zweiter Dichtabschnitt vorgesehen sein, wobei die Dichtabschnitte beidseits eines Schenkels des L-förmigen Befestigungsabschnitts angeordnet sind. Somit kann auch von beiden Seiten des Schenkels des Befestigungsabschnitts sichergestellt werden, dass sich weniger Kondenswasser oder Schwitzwasser bildet.

Eine beidseitige Anordnung von Dichtabschnitten an einem Schenkel des Befestigungsabschnitts kann dadurch realisiert werden, dass ein Bereich des Befestigungsabschnitts von einem Dichtungsmaterial umgeben ist. Insbesondere kann ein Schenkel des L-förmigen Befestigungsabschnitts von einem Dichtungsmaterial umhüllt, beispielsweise umgossen sein.

Der Dichtabschnitt kann sowohl von der Vorderkante als auch von der Hinterkante eines festen Rahmens oder einer Schwelle beabstandet sein. Insbesondere kann sich der Dichtabschnitt im Wesentlichen in der Mitte eines festen Rahmens oder einer Schwelle befinden.

Insbesondere kann er dort positioniert sein, wo die Abdichtung zum weiteren Flügel benötigt wird.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Bevorzugte Ausführungsbeispiele der Erfindung sind in der Zeichnung schematisch dargestellt und werden nachfolgend mit Bezug zu den Figuren der Zeichnung näher erläutert. Es zeigen:
- Fig. 1: einen Ausschnitt einer Schiebetür im Bereich eines Schiebeflügels, der an einen weiteren Flügel angrenzt;
- Fig. 2: einen perspektivischen Ausschnitt der Schiebetür mit einem Blick auf einen Randbereich des Schiebeflügels;
- Fig. 3: eine Schnittdarstellung durch eine Bodenschwelle und einen Laufwagen;
- Fig. 4: einen Laufwagen, an den ein Dichtelement über einen Adapter montiert werden kann;
- Fig. 5: den Laufwagen mit montiertem Dichtelement;
- Fig. 6: eine Frontansicht einer ersten Ausführungsform eines Dichtelements;
- Fig. 7: eine alternative Ausführungsform eines Dichtelements.

Die Figur 1 zeigt eine Schiebetür 1, die als feste Einfassung 2 eine Bodenschwelle aufweist, zu der ein Schiebeflügel 3 relativ bewegbar ist. In seinem unteren Eckbereich weist der Schiebeflügel 3 ein Verbindungselement 4 auf, durch das ein später zu beschreibender Laufwagen mit dem Schiebeflügel 3 verbunden werden kann. Weiterhin weist die Schiebetür 1 einen weiteren Flügel 5 auf, der ebenfalls geöffnet werden kann. Das Verbindungselement 4 weist einen Abschnitt 6 auf, der in Richtung des weiteren Flügels 5 vorsteht. Damit der Flügel 5 geöffnet werden kann, ist dieser im Bereich 7 ausgenommen. An dieser Stelle kann daher keine Dichtung erfolgen. Mit der Linie 8 ist der problematische, abzudichtende Bereich dargestellt.

Die Figur 2 zeigt die Schiebetür 1 ohne den weiteren Flügel 5 in einer perspektivischen Darstellung. Hier ist nun zu erkennen, dass am Laufwagen 10 ein Dichtelement 11 vorgesehen ist, welches parallel zur Hauptebene der Schiebetür 1 ausgerichtet ist. Das Dichtelement 11 steht im gezeigten Ausführungsbeispiel nach rechts über den Rand des Schiebeflügels 3, insbesondere über den Rand 12 des vertikalen Schiebeflügelholms 13 hervor. Außerdem steht es nach oben von der festen Einfassung 2 ab. Somit wird im problematischen Bereich 8 eine Dichtungsmöglichkeit geschaffen, um die Schiebetür 1 vollständig abdichten zu können.

Die Figur 3 zeigt eine Schnittdarstellung durch die feste Einfassung 2, insbesondere die Bodenschwelle. Das Dichtelement 11 ist am Laufwagen 10 befestigt. Auch hier ist zu erkennen, dass das Dichtelement 11 zumindest mit seinem Dichtabschnitt 14 im Wesentlichen parallel zur Hauptebene ausgerichtet ist. Hier ist auch zu erkennen, dass der Dichtabschnitt 14 sowohl von der Vorderkante 15 als auch von der Hinterkante 16 der festen Einfassung 2 beabstandet ist. Die feste Einfassung 2 weist einen Absatz 17 auf, an dem sich der Dichtabschnitt 14 anlehnen kann. Somit wird auch vermieden, dass der Dichtabschnitt 14 weggedrückt wird und keine Dichtungswirkung mehr entfalten kann.

In der Figur 4 ist eine perspektivische Darstellung des Laufwagens 10 gezeigt. An dem Laufwagen 10 ist ein Adapter 20 befestigt, insbesondere ist der Adapter 20 mit dem Laufwagen 10 verschraubt. An dem Adapter 20 kann das Dichtelement 11 befestigt werden. Der Adapter 20 weist zwei Befestigungsköpfe 21, 22 auf, die in geringem Abstand von der Adapterplatte 23 angeordnet sind. Außerdem ist eine drehbare Scheibe 24 vorgesehen, die ebenfalls mit geringem Abstand zur Adapterplatte 23 angeordnet ist. Sie weist einen Werkzeugangriff 25 auf und ist an einer Seite 26 abgeflacht.

Das Dichtelement 11 weist den bereits erwähnten Dichtabschnitt 14 sowie einen Befestigungsabschnitt 27 auf. Der Befestigungsabschnitt 27 weist einen Schlitz 28 und ein Langloch 29 auf. Das Langloch 29 weist eine Öffnung 30 auf, deren Durchmesser größer ist als der Befestigungskopf 22. Der Abschnitt 31 ist dagegen schmaler als der Durchmesser des Befestigungskopfes 22.

In der Figur 5 ist nun gezeigt, wie das Dichtelement am Adapter 20 befestigt ist. Hierzu wurde das Dichtelement 11 auf den Adapter 20 aufgesetzt, indem die Öffnung 30 über den Befestigungskopf 22 gesetzt wurde. Anschließend wurde das Dichtelement 11 nach vorne geschoben, so dass der Befestigungskopf 22 über den Bereich 31 und der Befestigungskopf 21 über dem Schlitz 28 zu liegen kommt und dadurch den Befestigungsabschnitt 27 übergreift. Weiterhin wurde die Scheibe 24 mithilfe des Werkzeugangriffs 25 verdreht, so dass die Scheibe 24 nun ebenfalls den Befestigungsabschnitt 27 übergreift. Insbesondere wird durch diese Maßnahme der Befestigungsabschnitt 27 an dem Adapter 20 festgeklemmt, so dass keine Relativbewegung des Dichtelements 11 relativ zum Adapter 20 mehr möglich ist. Der abgeflachte Abschnitt 26 hat das Aufsetzen des Dichtelements 11 ermöglicht.

Wie man sich unschwer vorstellen kann, sind die Schrauben 35, 36, über die der Adapter 20 am Laufwagen 10 befestigt ist, nach der Montage des Laufwagens am Schiebeflügel 3 nicht mehr einfach zugänglich. Eine nachträgliche Montage nach installiertem Laufwagen 10 bzw. ein Austausch des Adapters 20 ist nach der Montage des Laufwagens 10 am Schiebeflügel 3 nur sehr schwer möglich. Dagegen sitzt das Dichtelement 11 neben dem Schiebeflügel 3 und kann auf einfache Art und Weise entfernt und montiert werden. Insbesondere wird das Dichtelement 11 vorzugsweise nach der Montage des Schiebeflügels 3 montiert, um zu vermeiden, dass das Dichtelement 11 während der Montage beschädigt wird.

In der Figur 6 ist das Dichtelement 11 in einer Ansicht von vorne gezeigt. Es ist zu erkennen, dass der Befestigungsabschnitt 27 im Wesentlichen L-förmig ausgestaltet ist. Der Dichtabschnitt 14 ist an dem Schenkel 27.1 des Befestigungsabschnitts 27 befestigt und wird von diesem gestützt und hintergriffen. Dagegen dient der Schenkel 27.2 der Befestigung des Dichtelements 11 am Adapter 20. Der Befestigungsabschnitt 27 ist vorzugsweise aus Blech ausgebildet. Dies bedeutet, dass die Rückseite des Schenkels 27.1 große Temperaturschwankungen ausführen kann, so dass es an der Rückseite zu Schwitz- oder Kondenswasser kommen kann. Um diesbezüglich Abhilfe zu schaffen, weist die Ausführungsform eines Dichtelements 11 der Figur 7 auf der Rückseite des Schenkels 27.1 noch einen weiteren Dichtabschnitt 40 auf. Die Dichtabschnitte 14, 40 könnten oben auch miteinander verbunden oder verklebt sein oder einstückig ausgebildet sein und den Schenkel 27.1 vollständig umgeben.

## Patentansprüche

1. Schiebefenster oder Schiebetür (1) mit einem relativ zu einer festen Einfassung (2) verschiebbaren Schiebeflügel (3) und einem weiteren Flügel (5), wobei an dem Schiebeflügel (3) ein Dichtelement (11) vorgesehen ist, das in Richtung des weiteren Flügels (5) über den Schiebeflügel (3) vorsteht,
wobei das Dichtelement (11) an einem Laufwagen (10) des Schiebeflügels (3), an einem Verbindungselement (4), das den Schiebeflügel (3) und den Laufwagen (10) verbindet oder über einen Adapter (20) am Laufwagen (10) angeordnet ist,
wobei das Dichtelement (11) einen Befestigungsabschnitt (27) und einen Dichtabschnitt (14) aufweist,
**dadurch gekennzeichnet,**
**dass** der Dichtabschnitt (14) im Wesentlichen parallel zur Hauptebene des Schiebefensters oder der Schiebetür (1) ausgerichtet ist.

2. Schiebefenster oder Schiebetür nach Anspruch 1, **dadurch gekennzeichnet, dass** das Dichtelement (11) am Adapter (20) lösbar befestigbar ist.

3. Schiebefenster oder Schiebetür nach einem der vorhergehenden Ansprüche, **dadurch gekennzeichnet, dass** der Dichtabschnitt (14) aus Kunststoff, Gummi oder einem anderen isolierenden Material ausgebildet ist.

4. Schiebefenster oder Schiebetür nach einem der vorhergehenden Ansprüche, **dadurch gekennzeichnet, dass** der Befestigungsabschnitt (27) L-förmig ausgebildet ist.

5. Schiebefenster oder Schiebetür nach Anspruch 4, **dadurch gekennzeichnet, dass** ein zweiter Dichtabschnitt (40) vorgesehen ist, wobei die Dichtabschnitte(14, 40) beidseits eines Schenkels (27.1) des L-förmigen Befestigungsabschnitts (27) angeordnet sind.

6. Schiebefenster oder Schiebetür nach einem der vorhergehenden Ansprüche, **dadurch gekennzeichnet, dass** zumindest ein Bereich des Befestigungsabschnitts (27) von einem Dichtungsmaterial umgeben ist.

7. Schiebefenster oder Schiebetür (1) nach einem der vorhergehenden Ansprüche, **dadurch gekennzeichnet, dass** der Dichtabschnitt (14) sowohl von der Vorderkante (15) als auch von der Hinterkante (16) eines festen Rahmens oder einer Schwelle beabstandet ist.

## Claims

1. Sliding window or sliding door (1) comprising a sliding sash (3) that can be moved relative to a fixed surround (2) and comprising an additional sash (5), a sealing element (11) being provided on the sliding sash (3) that projects beyond the sliding sash (3) towards the additional sash (5), the sealing element (11) being arranged on a carriage (10) of the sliding sash (3), on a connection element (4) that connects the sliding sash (3) and the carriage (10), or on the carriage (10) via an adapter (20), the sealing element (11) comprising a fastening portion (27) and a sealing portion (14), **characterised in that** the sealing portion (14) is oriented substantially in parallel with the main plane of the sliding window or the sliding door (1).

2. Sliding window or sliding door according to claim 1, **characterised in that** the sealing element (11) can be detachably fastened to the adapter (20).

3. Sliding window or sliding door according to either of the preceding claims, **characterised in that** the sealing portion (14) is made of plastics material, rubber or another insulating material.

4. Sliding window or sliding door according to any one of the preceding claims, **characterised in that** the fastening portion (27) is L-shaped.

5. Sliding window or sliding door according to claim 4, **characterised in that** a second sealing portion (40) is provided, the sealing portions (14, 40) being arranged on either side of a leg (27.1) of the L-shaped fastening portion (27).

6. Sliding window or sliding door according to any one of the preceding claims, **characterised in that** at least one region of the fastening portion (27) is surrounded by a sealing material.

7. Sliding window or sliding door (1) according to any one of the preceding claims, **characterised in that** the sealing portion (14) is spaced apart both from the front edge (15) and from the rear edge (16) of a fixed frame or a sill.

## Revendications

1. Fenêtre coulissante ou porte coulissante (1) équipée d'un vantail coulissant (3) apte à coulisser par rapport à un bâti fixe (2), et d'un vantail supplémentaire (5), sachant qu'un élément d'étanchement (11), prévu sur ledit vantail coulissant (3), est en saillie au-delà dudit vantail coulissant (3) en direction dudit vantail supplémentaire (5), l'élément d'étanchement (11) étant disposé sur un chariot (10) du vantail coulissant (3), sur un élément de liaison (4) reliant ledit vantail coulissant (3) et ledit chariot (10), ou bien sur ledit chariot (10), par l'intermédiaire d'un adaptateur (20),
ledit élément d'étanchement (11) comprenant une zone de fixation (27) et une zone d'étanchement (14),
**caractérisée par le fait**
**que** la zone d'étanchement (14) est orientée, pour l'essentiel, parallèlement au plan principal de ladite fenêtre coulissante ou de ladite porte coulissante (1).

2. Fenêtre coulissante ou porte coulissante selon la revendication 1, **caractérisée par le fait que** l'élément d'étanchement (11) peut être fixé à l'adaptateur (20) de manière libérable.

3. Fenêtre coulissante ou porte coulissante selon l'une des revendications précédentes, **caractérisée par le fait que** la zone d'étanchement (14) est réalisée en matière plastique, en caoutchouc ou en un autre matériau isolant.

4. Fenêtre coulissante ou porte coulissante selon l'une des revendications précédentes, **caractérisée par le fait que** la zone de fixation (27) est réalisée avec configuration en L.

5. Fenêtre coulissante ou porte coulissante selon la revendication 4, **caractérisée par** la présence d'une seconde zone d'étanchement (40), les zones d'étanchement (14, 40) étant disposées de part et d'autre d'une branche (27.1) de la zone de fixation (27) configurée en L.

6. Fenêtre coulissante ou porte coulissante selon l'une des revendications précédentes, **caractérisée par le fait qu'**au moins une région de la zone de fixation (27) est entourée d'un matériau d'étanchement.

7. Fenêtre coulissante ou porte coulissante selon l'une des revendications précédentes, **caractérisée par le fait que** la zone d'étanchement (14) est située à distance tant de l'arête antérieure (15), que de l'arête postérieure (16) d'un encadrement fixe ou d'un seuil.
